# EUROPÄISCHE PATENTSCHRIFT

(11) **EP 0 520 134 B1**
(45) Veröffentlichungstag und Bekanntmachung des Hinweises auf die Patenterteilung: **27.09.1995**
(21) Anmeldenummer: 92101336.3
(22) Anmeldetag: 28.01.1992
(51) Int. Cl.: H01Q 15/00

(54) **Frequenzselektive Oberflächenstruktur**
Frequency selective surface structure
Structure superficielle sélective en fréquence

(30) Priorität: 27.06.1991 DE 4121245
(43) Veröffentlichungstag der Anmeldung: 30.12.1992
(73) Patentinhaber: Daimler-Benz Aerospace Aktiengesellschaft, 81663 München (DE)
(72) Erfinder: Popp, Reinhard, Dr., W-8202 Bad Aibling (DE); Heichele, Lothar, W-8156 Otterfing (DE)

(56) Entgegenhaltungen:
- DE-A- 3 726 309
- FR-A- 2 619 255
- IEEE TRANSACTIONS ON ANTENNAS AND PROPAGATION,Bd. 32, Nr. 5, Mai 1984, New York,US;Seiten 478 - 486;TSAO et MITTRA:"Spectral-Domain Analysis of Frequency Selective Surfaces Comprised of Periodic Arrays of Cross Dipoles and Jerusalem Crosses"

## Beschreibung

Die Erfindung bezieht sich auf eine frequenzselektive Oberflächenstruktur nach dem Oberbegriff des Patentanspruchs 1.

Für frequenzselektive Oberflächenstrukturen, die zur Filterung von elektromagnetischen Wellen eine total reflektierende, von Schlitzelementen in einem sich wiederholenden Muster durchsetzte Oberfläche aufweisen, sind aus dem Stand der Technik Schlitzkonfigurationen in zahlreichen Ausführungsformen bekannt, angefangen von einfachen Längs- oder Querschlitzen (US-PS 4 314 255) über Jerusalem-Kreuzschlitze und H-förmige Schlitzelemente (DE-OS 3 726 309) bis hin zu geometrisch komplexen tri- oder mehrpolaren Schlitzelementen (US-PS 3 975 738 und US-PS 4 126 866). Keines der bekannten Schlitzelemente genügt jedoch uneingeschränkt der Forderung nach qualitativ hochwertigen Bandpaßeigenschaften, sei es, daß die sich ergebende Oberflächenstruktur ein zu breitbandiges Filterverhalten oder zu hohe Transmissionsverluste aufweist und/oder daß die Resonanzfrequenz stark einfallwinkel- oder polarisationsabhängig ist.

Aufgabe der Erfindung ist es, eine mit einem Schlitzmuster versehene frequenzselektive Oberflächenstruktur zu schaffen, bei der sich ein von dem Einfallwinkel und der Polarisation weitgehend unabhängiges, schmalbandiges Filterverhalten mit geringen Transmissionsverlusten erzielen läßt.

Diese Aufgabe wird erfindungsgemäß durch die im Patentanspruch 1 gekennzeichnete Oberflächenstruktur gelöst.

Erfindungsgemäß ist es durch die besondere geometrische Gestaltung einer H-förmigen Schlitzstruktur überraschenderweise gelungen, den gegenseitigen Mittenabstand der Schlitzelemente und damit die Transmissionsverluste und die Abhängigkeit vom Einfallwinkel sehr klein zu halten, ohne daß dies störende Verkoppelungseffekte zwischen den einzelnen Schlitzelementen zur Folge hat, die das schmalbandige Resonanzverhalten der Oberflächenstruktur negativ beeinflussen, mit dem zusätzlichen Effekt, daß sich die Schlitzelemente infolge ihrer orthogonalsymmetrischen, in X- und Y-Richtung im wesentlichen gleich langen Flächengeometrie ohne weiteres zum Zwekke polarisationsunabhängiger Bandpaßeigenschaften in einem in der H- und der E-Ebene identischen Schlitzmuster anordnen lassen.

Wie gemäß Anspruch 2 bevorzugt, wird das polarisationsunabhängige Filterverhalten dadurch erreicht, daß benachbarte Schlitzelemente jeweils um 90° verdreht zueinander angeordnet sind.

Um den Transmissionsgrad und die Stabilität gegen Einfallwinkeländerungen durch eine möglichst hohe Schlitzdichte der Oberflächenstruktur ohne störende Rückwirkungen auf die Filterbandbreite weiter zu verbessern, sind die Schlitzelemente gemäß Anspruch 3 in besonders bevorzugter Weise sowohl in horizontaler als auch in vertikaler Richtung jeweils mit einem Mittelpunktabstand von etwa einer Drittelwellenlänge der zu selektierenden Wellenfrequenz positioniert.

Die Schlitzbreite der einzelnen Schlitzelemente wird nach Maßgabe der gewünschten Filterbandbreite gewählt und beträgt im Hinblick auf ein schmalbandiges Filterverhalten vorzugsweise etwa 1 % der Betriebswellenlänge im Bereich der Verbindungsbalken, während die Begrenzungsbalken gemäß Anspruch 4 etwa halb so breit wie die Verbindungsbalken ausgebildet sind.

Eine weitere, aus Gründen einer hohen Flankensteilheit des Filters besonders bevorzugte Ausgestaltung der Erfindung besteht gemäß Anspruch 5 darin, daß die Oberflächenstruktur als Sandwichbauteil mit zwei äußeren, jeweils von H-förmigen Schlitzelementen durchbrochenen Deckschichten und einer zwischen diesen angeordneten Zwischenschicht aus einem verlustarmen Dielektrikum ausgebildet ist, dessen elektrische Schichtdicke einer viertel Betriebswellenlänge entspricht. Im Hinblick auf ein günstiges Transmissionsverhalten hat es sich dabei als zweckmäßig erwiesen, die H-förmigen Schlitzelemente gemäß Anspruch 6 in den beiden äußeren Deckschichten jeweils fluchtend zueinander anzuordnen.

Die Erfindung wird nunmehr anhand eines Ausführungsbeispieles in Verbindung mit den Zeichnungen näher erläutert. Es zeigen in schematischer Darstellung:
- **Fig. 1**: die Schlitzkonfiguration eines einzelnen, H-förmigen Schlitzelements;
- **Fig. 2**: einen Ausschnitt einer frequenzselektiven Oberflächenstruktur mit einer periodischen Anordnung von H-förmigen Schlitzelementen gemäß Fig. 1;
- **Fig. 3**: einen Schnitt der Oberflächenstruktur gemäß Fig. 2 in Sandwichbauweise;
- **Fig. 4**: die Transmissionskurven der Oberflächenstruktur für verschiedene Einfallwinkel.

Fig. 1 zeigt ein H-förmiges Schlitzelement 2, bestehend aus einem Verbindungsbalken 4 und zwei sich jeweils endseitig an den Verbindungsbalken 4 unter einem rechten Winkel anschliessenden Begrenzungsbalken 6. Die Länge 1 des Verbindungsbalkens 4 ist gleich groß wie die Länge h jedes Querbalkens 6 und entspricht einem Viertel der Betriebswellenlänge λ, wobei die Begrenzungsbalken 6 etwa in der Balkenmitte, also bei h/2, an den Verbindungsbalken 4 angeschlossen sind, d.h. das Schlitzelement 2 besitzt eine orthogonalsymmetrische Schlitzkonfiguration.

Die Schlitzbreite d des Verbindungsbalkens 4 wird nach Maßgabe der gewünschten Filterbandbreite gewählt und beträgt im Hinblick auf ein schmalbandiges Filterverhalten etwa 1 % der Betriebswellenlänge λ, die Breite b der Begrenzungsbalken 6 ist etwa halb so groß.

In Fig. 2 ist eine frequenzselektive Oberflächenstruktur 8 gezeigt, deren Oberfläche aus einer dünnen metallischen Schicht besteht, deren Dicke sehr viel kleiner als die Betriebswellenlänge λ des Filters ist. Die Oberfläche ist von einem periodisch sich wiederholenden Muster H-förmiger Schlitzelemente 2 durchbrochen, wobei horizontal und vertikal benachbarte Schlitzelemente 2 jeweils um 90° verdreht zueinander angeordnet sind. Die Mittelpunktsabstände pₓ in horizontaler und p_{y} in vertikaler Richtung sind gleich groß. Hierdurch ergeben sich gleiche Polarisationseigenschaften in orthogonalen Richtungen.

Um die Abhängigkeit der Filtereigenschaften vom Einfallwinkel und die Transmissionsverluste gering zu halten, muß der gegenseitige Mittelpunktsabstand und der Flächenbedarf der Schlitzelemente 2 klein gehalten werden, ohne daß sich störende Verkoppelungseffekte zwischen den einzelnen Schlitzelementen 2 ergeben. Dies wird mit der beschriebenen Schlitzgeometrie dadurch erreicht, daß die Mittelpunktabstände, pₓ und p_{y} jeweils etwa ein Drittel der Betriebswellenlänge λ betragen, d.h. auf einer quadratischen Teilfläche der Oberflächenstruktur 8 mit der Kantenlänge λ lassen sich etwa neun Schlitzelemente 2 unterbringen und der gegenseitige Mittenabstand p der Schlitzelemente 2 ist wesentlich kleiner als die halbe Betriebswellenlänge λ.

In Fig. 3 ist die Sandwich-Bauweise der Oberflächenstruktur 8 dargestellt. Die metallischen Deckschichten 10, 12 sind von H-förmigen Schlitzmustern in der Fig, 2 gezeigten Anordnung durchbrochen, wobei die Schlitzelemente 2 in der oberen und der unteren Deckschicht 10, 12 jeweils fluchtend zueinander ausgerichtet sind, und werden durch eine Zwischenschicht 14 aus einem verlustarmen Dielektrikum, dessen elektrische Schichtdicke einer viertel Betriebswellenlänge λ entspricht, auf Abstand gehalten. Durch eine solche Sandwich-Bauweise wird eine größere Flankensteilheit des Filters erreicht.

Fig. 4 zeigt die anhand eines Versuchsmusters gemessenen Transmissionskurven für unterschiedliche Einfallwinkel, wobei die Kurve a einem Einfallwinkel von 0° (senkrechter Einfall), die Kurve b einem Einfallwinkel von 20° und die Kurve c einem Einfallwinkel von 40° entspricht. Wie ersichtlich, ändert sich die Mittenfrequenz der Oberflächenstruktur mit zunehmendem Einfallwinkel nur geringfügig, nämlich von 10,6 GHz bei 0° auf 10,25 GHz bei 40°, und auch die 3-dB-Bandbreite ist gleichbleibend gering und beträgt im gesamten Einfallwinkelbereich weniger als 800 MHz. Weiterhin ist ersichtlich, daß die Transmissionsverluste im Resonanzbereich der Oberflächenstruktur unabhängig vom Einfallwinkel nahezu bei Null liegen und daß die Oberflächenstruktur aufgrund der hohen Flankensteilheit der Transmissionskurven eine große Trennschärfe besitzt.

## Patentansprüche

1. Frequenzselektive Oberflächenstruktur zur schmalbandigen Filterung von elektromagnetischen Wellen, mit einer total wellenreflektierenden Oberfläche, die von H-förmigen, jeweils aus endseitigen Begrenzungsbalken und einem zu diesen querverlaufenden Verbindungsbalken bestehenden Schlitzelementen durchbrochen ist,
**dadurch gekennzeichnet**, daß
die endseitigen Begrenzungsbalken (6) der Schlitzelemente (2) jeweils im wesentlichen gleich lang wie der Verbindungsbalken (4) ausgebildet sind und eine Balkenlänge (h) von im wesentlichen einer viertel Wellenlänge (λ.) der zu selektierenden Wellenfrequenz besitzen.

2. Oberflächenstruktur nach Anspruch 1,
**dadurch gekennzeichnet**, daß
benachbarte Schlitzelemente (2) jeweils um 90° zueinander verdreht angeordnet sind.

3. Oberflächenstruktur nach Anspruch 1 oder 2,
**dadurch gekennzeichnet**, daß
sich die Schlitzelemente (2) sowohl in horizontaler als auch in vertikaler Richtung jeweils mit einem Mittelpunktsabstand (pₓ, p_{y}) von etwa einer drittel Wellenlänge (λ) der zu selektierenden Wellenfrequenz wiederholen.

4. Oberflächenstruktur nach einem der vorhergehenden Ansprüche,
**dadurch gekennzeichnet**, daß
die Verbindungsbalken (4) jeweils eine etwa doppelt so große Schlitzbreite (d) wie die Begrenzungsbalken (6) besitzen.

5. Oberflächenstruktur nach einem der vorhergehenden Ansprüche,
**gekennzeichnet** durch
Ausbildung als Sandwich-Bauteil mit zwei äußeren, jeweils von H-förmigen Schlitzelementen (2) durchbrochenen Deckschichten (12) und einer zwischen diesen angeordneten Zwischenschicht (14) aus einem verlustarmen Dielektrikum, dessen elektrische Schichtdicke einer viertel Wellenlänge (λ) entspricht.

6. Oberflächenstruktur nach Anspruch 5,
**dadurch gekennzeichnet**, daß
die H-förmigen Schlitzelemente (2) in den beiden äußeren Deckschichten (10, 12) jeweils fluchtend zueinander ausgerichtet sind.

## Claims

1. Frequency-selective surface structure for narrowband filtering of electromagnetic waves, having a totally wave-reflecting surface which is penetrated by H-shaped slot elements respectively consisting of end boundary beams and a joining beam extending transversely relative to the latter, characterized in that the end boundary beams (6) of the slot elements (2) are respectively constructed with essentially the same length as the joining beam (4) and have a beam length (h) of essentially a quarter of the wavelength (λ) of the wave frequency to be selected.

2. Surface structure according to Claim 1, characterized in that neighbouring slot elements (2) are arranged respectively rotated by 90° relative to one another.

3. Surface structure according to Claim 1 or 2, characterized in that the slot elements (2) are repeated both in horizontal and in the vertical directions respectively with a centre spacing (Pₓ, P_{y}) of approximately a third of the wavelength (λ) of the wave frequency to be selected.

4. Surface structure according to one of the preceding claims, characterized in that the joining beams (4) have a slot width (d) which is respectively approximately twice as large as the boundary beams (6).

5. Surface structure according to one of the preceding claims, characterized by being constructed as the sandwich component having two outer covering layers (12) which are respectively penetrated by H-shaped slot elements (2), and having arranged between said layers an intermediate layer (14) made from a low-loss dielectric whose electric layer thickness corresponds to a quarter wavelength (λ).

6. Surface structure according to Claim 5, characterized in that the H-shaped slot elements (2) are respectively aligned flush with one another in the two outer covering layers (10, 12).

## Revendications

1. Structure superficielle sélective en fréquence pour le filtrage en bande étroite d'ondes électromagnétiques, comprenant une surface réfléchissant totalement les ondes, cette surface étant traversée par des éléments de fente en H composés de barres d'extrémité et d'une barre de liaison s'étendant transversalement aux barres d'extrémité, caractérisée par le fait que les barres d'extrémité (6) des éléments de fente (2) sont sensiblement de même longueur que la barre de liaison (4) et présentent une longueur de barre (h) sensiblement égale à un quart de la longueur d'onde (λ) correspondant à la fréquence d'onde à sélectionner.

2. Structure superficielle suivant la revendication 1, caractérisée par le fait que les éléments de fente (2) voisins sont décalés angulairement de 90° les uns par rapport aux autres.

3. Structure superficielle suivant la revendication 1 ou 2, caractérisée par le fait que les éléments de fente (2) se répètent aussi bien en direction horizontale qu'en direction verticale avec une distance (pₓ, p_{y}) entre centres sensiblement égale à un tiers de la longueur d'onde (λ) correspondant à la fréquence d'onde à sélectionner.

4. Structure superficielle suivant l'une des revendications précédentes, caractérisée par le fait que les barres de liaison (4) présentent une largeur de fente (d) à peu près double de celle des barres d'extrémité (6).

5. Structure superficielle suivant l'une des revendications précédentes, caractérisée par sa conformation en élément sandwich avec deux couches extérieures (12) traversées par des éléments de fente (2) en H et une couche intermédiaire (14) en un diélectrique à faible perte dont l'épaisseur de couche électrique correspond à un quart de la longueur d'onde (λ).

6. Structure superficielle suivant la revendication 5, caractérisée par le fait que les éléments de fente (2) en H coïncident dans les deux couches extérieures (10,12).
